# EUROPÄISCHE PATENTSCHRIFT

(11) **EP 1 899 940 B1**
(45) Veröffentlichungstag und Bekanntmachung des Hinweises auf die Patenterteilung: **18.08.2010**
(21) Anmeldenummer: 06741049.8
(22) Anmeldetag: 22.06.2006
(51) Int. Cl.: G09F 3/02, B32B 15/12

(54) **VERFAHREN ZUM HERSTELLEN EINES TRÄGERMATERIALS MIT VERDECKTEN ERKENNUNGSZEICHEN**
METHOD FOR PRODUCTION OF A SUPPORT MATERIAL WITH COVERED IDENTIFICATION MARK
PROCEDE DE FABRICATION D'UN SUPPORT A SIGNE D'IDENTIFICATION MASQUE

(30) Priorität: 04.07.2005 AT 11262005
(43) Veröffentlichungstag der Anmeldung: 19.03.2008
(73) Patentinhaber: TEICH AKTIENGESELLSCHAFT, 3200 Weinburg (AT)
(72) Erfinder: NEKULA, Lambert, A-3202 Hofstetten (AT); DIRCETTI, Marco, I-36035 Marano Vicentino, Vincenza (IT); REITERER, Franz, A-3131 Getzersdorf 141 (AT); SCHEDL, Adolf, A-3200 Obergrafendorf (AT)
(74) Vertreter: Dungler, Karin
(86) Internationale Anmeldenummer: PCT/AT2006/000254
(87) Internationale Veröffentlichungsnummer: WO 2007/002963

(56) Entgegenhaltungen:
- EP-A2- 0 974 951
- WO-A-91/09734
- CA-A1- 2 471 024
- US-A- 5 794 981
- US-A1- 2001 000 741
- US-A1- 2004 231 782

## Beschreibung

Die Erfindung betrifft ein Verfahren zum Herstellen einer Verpackungsfolie aus Aluminium mit zumindest einem verdeckten Erkennungszeichen, welches in zumindest einem Oberflächenbereich des Trägermaterials angebracht und anschließend abgedeckt wird, sowie die Verwendung der erfindungsgemäß hergestellten Verpackungsfolie. Die Erfindung betrifft weiters eine Zigarettenfolie umfassend die erfindungsgemäß hergestellte Verpackungsfolie sowie deren Verwendung zu Analysezwecken.

Es ist bekannt, Erkennungszeichen an Trägermaterialien, beispielsweise Verpackungsfolien anzubringen, um das mitunter sensible Packungsgut, wie Arzneimittel, gegenüber unerlaubte Nachahmungen zu schützen. Gemäß der EP A1 1 150 270 wird metallisiertes Papier mit eingearbeitetem Sicherheitsmerkmal vorgeschlagen, welches dadurch gebildet wird, dass die Metallschicht auf der Hauptfläche im Vergleich zu ausgewählten Teilflächen aufgrund der Unterschiede in den Zusammensetzungen der verwendeten Lacke ein unterschiedliches Erscheinungsbild erhält. Bei Banknoten oder Kreditkarten ist man dazu übergegangen, diese mit durchaus aufwändigen Hologrammen zu versehen. Dabei hat es sich gezeigt, dass auch Hologramme trotz deren aufwändiger Herstellung mit zunehmender technischer Entwicklung ebenso gefälscht werden können.

Gemäß der US 2004/231782 // WO A1 03/104890 hat nunmehr die Anmelderin vorgeschlagen, im Zuge des Abpackprozesses einem lediglich eingegrenzten Personenkreis fälschungssichere Erkennungsmerkmale bekannt zu geben, welche dieser, ohne dabei überdurchschnittlich technisch tätig werden zu müssen, für sein Unternehmen bzw. sein abzupackendes Produkt identifizieren und in der Folge charakterisieren kann. Dabei werden Verpackungsfolien in einem vorgegebenen Teilbereich derart strukturiert, dass durch entsprechende Lichtbrechung das Erkennungszeichen dem Betrachter sichtbar wird. Bei hochsensiblen Produkten, wie beispielsweise Arzneimittel, ist ein sichtbares Erkennungszeichen für den Endverbraucher aber auch für den Abpacker ein durchaus akzeptabler Umstand. Allerdings hat es sich gezeigt, dass bei Massenprodukten, beispielsweise Zigaretten, welche aber ebenso gegenüber unerlaubte Nachahmungen geschützt werden sollen, etwaige sichtbare Erkennungszeichen den Verbraucher in unnötiger Weise beunruhigen könnten. Gemäß der US 2004/231782 // WO A1 03/104890 wird daher das Erkennungszeichen vorerst mit einem deckenden Lack unsichtbar gemacht, sodass dieses für einen Fachmann erst bei weiterer Verwendung sichtbar gemacht wird. Allerdings kann das Entfernen der deckenden Lackschicht die weitere Überprüfung hinsichtlich Echtheit des Erzeugnisses erschweren.

Der vorliegenden Erfindung liegt daher die Aufgabe zugrunde, das eingangs genannte Verfahren dahingehend zu verbessern, dass die Überprüfung der Echtheit eines Erzeugnisses anhand von verdeckten Erkennungszeichen nicht nur für Fachleute einfach durchführbar ist.

Erfindungsgemäß wird daher ein Verfahren der eingangs genannten Art vorgeschlagen, welches dadurch gekennzeichnet ist, dass das Abdecken des (der) Erkennungszeichen (3) durch Prägen erfolgt.

Weitere vorteilhafte Ausgestaltungen des erfindungsgemäßen Verfahrens sind gemäß Unteransprüche offenbart.

Die Erfindung betrifft weiters eine Zigarettenfolie umfassend eine nach dem erfindungsgemäßen Verfahren hergestellte Verpackungsfolie aus Aluminium mit ein oder mehreren verdeckten Erkennungszeichen (3). Die Erfindung betrifft weiters die Verwendung dieser Zigarettenfolie zu Analysezwecken, wobei das (die) Erkennungszeichen 3 durch Entprägen sichtbar gemacht werden. Vorteilhafterweise erfolgt das Entprägen durch geringe Druckanwendung, wie Fingerdruck.

Die Erfindung betrifft ebenso die Verwendung einer nach dem erfindungsgemäßen Verfahren hergestellten Verpackungsfolie aus Aluminium zum Verpacken von Lebensmitteln, wie Schokolade.

Die Erfindung betrifft weiters die Verwendung der erfindungsgemäß hergestellten Verpackungsfolie aus Aluminium zu Analysezwecken, wobei das (die) Erkennungszeichen 3 durch Entprägen sichtbar gemacht werden. Dabei erfolgt vorteilhafterweise das Entprägen durch geringe Druckanwendung, wie Fingerdruck.

Die Erfindung wird im Folgenden an Hand der Figurendarstellungen 1 und 2 sowie an Hand eines möglichen Ausführungsbeispieles zur Durchführung der Erfindung näher erläutert.

Dabei zeigt:
Fig. 1 ein Zwischenprodukt 1', welches das Erkennungszeichen 3 in sichtbarer Form aufweist, wogegen Fig. 2 ein beispielhaftes Schema des erfindungsgemäßen Verfahrens für das Abdecken der Erkennungszeichen 3 wiedergibt.

Im Folgenden wird ein möglicher Weg zur Ausführung der Erfindung näher erläutert.

Das Ausgangsprodukt für das erfindungemäße Verfahren ist eine Aluminiumfolie, welche mit dem Erkennungszeichen 3, beispielsweise ein Firmenlogo, versehen wird. Dies kann durch Beschichten mit üblichen Druckfarbensystemen erfolgen, wobei das Erkennungszeichen 3 partiell oder gleichmäßig über die gesamte Oberfläche verteilt aufgetragen wird.

Weiters ist es möglich, das Erkennungszeichen 3 mittels Lasertechnologie anzubringen. Durch das Ausmaß der Bestrahlung kann dabei im Bereich 3 eine Strukturierung mit je nach Bestrahlung unterschiedlicher Intensität erzeugt werden.

Weiters ist es auch möglich, mittels Arbeitswalzen, welche gleichzeitig als Prägewalzen fungieren, das Erkennungszeichen 3 anzubringen. Dabei werden die Aluminiumfolien für ihre weitere Verwendung durch Walzen in die gewünschte Schichtdicke gebracht. Dies erfolgt durch Arbeitswalzen, zwischen denen die Aluminiumfolie geführt wird. Durch den Anpressdruck im Walzenspalt kann nicht nur die gewünschte Foliendicke eingestellt, sondern gleichzeitig ein Erkennungszeichen auf die Folienoberfläche übertragen werden. Zu diesem Zweck wird die Oberfläche der Arbeitswalzen mittels Lasertechnologie behandelt. Durch gezielte Bestrahlung kann an der Walzenoberfläche die Form eines Erkennungszeichen erzeugt werden, welches beim Walzen in die Folienoberfläche eingeprägt wird.

Das Trägermaterial kann nun vor oder nach dem Anbringen der Erkennungszeichen mit einem färbigen Beschichtungssystem versehen werden. Wesentlich dabei ist es, dass das Beschichtungssystem nur leicht pigmentiert ist, sodass zwar eine Färbung erzielt wird, jedoch das Erkennungszeichen jederzeit sichtbar gemacht werden kann.

In dem weiteren Verfahrensschritt erfolgt das Abdecken des Erkennungszeichens 3. Dies erfolgt durch einen Prägevorgang, da Prägemuster für den Konsumenten, beispielsweise im Fall von Zigarettenfolien, ein durchaus übliches Erscheinungsbild darstellen. Durch das Prägen eines wie in Fig. 1 gezeigten Zwischenproduktes 1' wird nunmehr das Erkennungszeichen 3 für den Konsumenten nicht mehr sichtbar. Ein entsprechender Prägevorgang wird in Fig. 2 gezeigt. Dabei wird von einer Abwickelrolle 4 das Zwischenprodukt 1' über eine Umlenkwalze 7 einem Prägewalzenpaar 6 , 6' zugeführt. Durch den durch die Prägewalzen ausgeübten Anpressdruck erfolgt ein gleichmäßiges Prägemuster auch im Bereich des Erkennungszeichens 3, sodass dieses für den Betrachter verdeckt, also nicht mehr sichtbar ist. Über eine weitere Umlenkwalze 7' wird die Verpackungsfolie mit dem verdeckten Erkennungszeichen 3 einer Aufwickelrolle 5 zugeführt. Von dieser kann nunmehr das erfindungsgemäß hergestellte Verpackungsmaterial abgezogen und für weitere Anwendungsbereiche verwendet werden. Dies erfolgt beispielsweise durch Kaschieren, was insbesondere bei der Verwendung als Zigarettenfolie oder Verpackungsfolie für Lebensmittel von Bedeutung ist.

Da mittlerweile auch Massenartikel, wie Zigaretten gegenüber unerlaubte Nachahmungen geschützt werden müssen, kann nunmehr bei Bedarf das Erkennungszeichen 3 sichtbar gemacht werden. Dies erfolgt beispielsweise im Rahmen einer Zollkontrolle durch Analyse der Verpackungsmaterialien, bei welcher durch Anwendung von lediglich niedrigem Druck, also durch Entprägen, das Erkennungszeichen 3 freigelegt werden kann. Das bedeutet, dass das Erkennungszeichen lediglich durch Fingerdruck oder Wischen herausgestrichen und dadurch erkennbar gemacht wird. Somit kann zumindest eine erste Überprüfung, ob Qualitäts- oder Fälschungsware vorliegt, ohne aufwendige messtechnische Maßnahmen erfolgen.

Zusammenfassend lässt sich sagen, dass durch das erfindungsgemäße Verfahren eine Verpackungsfolie aus Aluminium mit verdeckten Erkennungszeichen bereitgestellt wird, dessen Einsatz in breitem Bereich gegeben ist, insbesondere dann, wenn der Originalzustand von Waren festgestellt werden soll.
Für den Verbraucher selbst ist das Erkennungszeichen nicht zwingend sichtbar, sodass dieser nicht unnötigerweise beunruhigt wird, sondern vielmehr mit einem üblichen Dekor nämlich einem Prägemuster konfrontiert ist. Im Bedarfsfall, wie beispielsweise bei Zollkontrollen kann das Erkennungszeichen jedoch in einfacher Weise durch Entprägen freigelegt werden, sodass eine Analyse des abgepackten Produktes hinsichtlich Originalität erfolgen kann.

## Patentansprüche

1. :. Verfahren zum Herstellen einer Verpackungsfolie aus Aluminium mit zumindest einem verdecken Erkennungszeichen (3), welches in zumindest einem Oberflächenbereich (2) der Verpackungsfolie aus Aluminium aufgebracht und anschließend abgedeckt wird, **dadurch gekennzeichnet, dass** das Abdecken des (der) Erkennungszeichen (3) durch Prägen erfolgt.

2. . Verfahren nach Anspruch 1, **dadurch gekennzeichnet, dass** das Erkennungszeichen (3) durch Lasertechnologie aufgebracht wird.

3. . Verfahren nach Anspruch 1, **dadurch gekennzeichnet, dass** das Erkennungszeichen (3) mittels strukturierter Prägewalzen aufgebracht wird.

4. . Verfahren nach Anspruch 3, **dadurch gekennzeichnet, dass** die Strukturierung der Prägewalzen mittels Lasertechnologie erfolgt.

5. . Verfahren nach Anspruch 1, **dadurch gekennzeichnet, dass** das Erkennungszeichen (3) durch Beschichten aufgebracht wird,

6. . Verfahren nach einem der Ansprüche 1 bis 5, **dadurch gekennzeichnet, dass** Erkennungszeichen (3) gleichmäßig an der gesamten Oberfläche des Trägermaterials angeordnet sind.

7. . Verfahren nach einem der Ansprüche 1 bis 6, **dadurch gekennzeichnet, dass** die Verpackungsfolie aus Aluminium mit einem färbigen, nicht deckenden Beschichtungssystem versehen ist.

8. - Zigarettenfolie umfassend eine Verpackungsfolie aus Aluminium mit ein oder mehreren verdeckten Erkennungszeichen (3) hergestellt nach einem der Ansprüche 1 bis 7.

9. . Verwendung einer Zigarettenfolie nach Anspruch 8 zu Analysezwecken, **dadurch gekennzeichnet, dass** das (die) Erkennungszeichen (3) durch Entprägen sichtbar gemacht werden.

10. . Verwendung nach Anspruch 9, **dadurch gekennzeichnet, dass** das Entprägen durch geringe Druckanwendung, wie Fingerdruck erfolgt.

11. . Verwendung einer nach einem der Ansprüche 1 bis 7 hergestellten Verpackungsfolie aus Aluminium zum Verpacken von Lebensmitteln, wie Schokolade.

12. . Verwendung einer nach einem der Ansprüche 1 bis 7 hergestellten Verpackungs folie aus Aluminum zu Anaiysezwecken, **dadurch gekennzeichnet, dass** das (die) Erkennungszeichen (3) durch Entprägen sichtbar gemacht werden.

13. . Verwendung nach Anspruch 12, **dadurch gekennzeichnet, dass** das Entprägen durch geringe Druckanwendung, wie Fingerdruck erfolgt.

## Claims

1. Method for producing a packaging foil from aluminium, the foil having at least one concealed identification sign (3) which is applied in at least one surface region (2) of the aluminium packaging foil and then concealed, **characterized in that** the covering of the operation of concealing the identification sign(s) (3) takes place by embossing.

2. Method according to Claim 1, **characterized in that** the identification sign (3) is applied by laser technology.

3. Method according to Claim 1, **characterized in that** the identification sign (3) is applied by means of structured embossing rollers.

4. Method according to Claim 3, **characterized in that** the operation of structuring the embossing rollers takes place by means of laser technology.

5. Method according to Claim 1, **characterized in that** the identification sign (3) is applied by coating.

6. Method according to any of Claims 1 to 5, **characterized in that** the identification sign (3) is disposed uniformly over the entire surface of the carrier material.

7. Method according to any of Claims 1 to 6, **characterized in that** the aluminium packaging foil is provided with a coloured, non-concealing coating system.

8. Cigarette foil comprising an aluminium packaging foil with one or more concealed identification signs (3) produced according to any of Claims 1 to 7.

9. Use of a cigarette foil according to Claim 8 for analysis purposes, **characterized in that** the identification sign(s) (3) is (are) made visible by the embossing being removed.

10. Use according to Claim 9, **characterized in that** the embossing is removed by the application of slight pressure, such as finger pressure.

11. Use of an aluminium packaging foil produced according to any of Claims 1 to 7 for the purpose of packaging foodstuffs, such as chocolate.

12. Use of an aluminium packaging foil produced according to any of Claims I to 7 for analysis purposes, **characterized in that** the identification sign(s) (3) is (are) made visible by the embossing being removed.

13. Use according to Claim 12, **characterized in that** the embossing is removed by the application of slight pressure, such as finger pressure.

## Revendications

1. Procédé de fabrication d'une feuille d'emballage en aluminium comportant au moins un signe d'identification (3) caché, lequel est destiné à être placé dans au moins une zone de surface (2) de ladite feuille d'emballage en aluminium et à être caché ensuite, **caractérisé en ce que** l'operation de cacher du ou des signes d'identification (3) s'effectue par estampage.

2. Procédé selon la revendication 1, **caractérisé en ce que** le signe d'identification (3) est appliqué par technologie laser.

3. Procédé selon la revendication 1, **caractérisé en ce que** le signe d'identification (3) est appliqué au moyen de cylindres estampeurs structurés.

4. Procédé selon la revendication 3, **caractérisé en ce que** la structuration des cylindres estampeurs s'effectue par technologie laser.

5. Procédé selon la revendication 1, **caractérisé en ce que** le signe d'identification (3) est appliqué par une opération de revêtement.

6. Procédé selon l'une des revendications 1 à 5, **caractérisé en ce que** des signes d'identification (3) sont disposés régulièrement sur l'ensemble de la surface du matériau porteur.

7. Procédé selon l'une des revendications 1 à 6, **caractérisé en ce que** la feuille d'emballage en aluminium est pourvue d'un système de revêtement coloré non cachant.

8. Feuille pour cigarettes comprenant une feuille d'emballage en aluminium comportant un ou plusieurs signes d'identification (3) cachés, fabriquée selon l'une des revendications 1 à 7.

9. Utilisation d'une feuille pour cigarettes selon la revendication 8 à des fins d'analyse, **caractérisée en ce que** le ou les signes d'identification (3) sont rendus visibles par désestampage.

10. Utilisation selon la revendication 9, **caractérisé en ce que** ledit désestampage s'effectue par application d'une faible pression telle qu'une pression du doigt.

11. Utilisation d'une feuille d'emballage en aluminium fabriquée selon l'une des revendications 1 à 7 pour l'emballage de produits alimentaires telles que le chocolat.

12. Utilisation d'une feuille d'emballage en aluminium fabriquée selon l'une des revendications 1 à 7 à des fins d'analyse, **caractérisée en ce que** le ou les signes d'identification (3) sont rendus visibles par désestampage.

13. Utilisation selon la revendication 12, **caractérisée en ce que** ledit désestampage s'effectue par application d'une faible pression telle qu'une pression du doigt.
